# EUROPÄISCHE PATENTSCHRIFT

(11) **EP 4 317 009 B1**
(45) Veröffentlichungstag und Bekanntmachung des Hinweises auf die Patenterteilung: **25.12.2024**
(21) Anmeldenummer: 22189041.1
(22) Anmeldetag: 05.08.2022
(51) Int. Cl.: B65D 47/06, B65D 47/12

(54) **REINIGUNGSMITTELBEHÄLTER**
DETERGENT CONTAINER
RÉCIPIENT DE DÉTERGENT

(43) Veröffentlichungstag der Anmeldung: 07.02.2024
(73) Patentinhaber: Tomil s.r.o., Litomyslské Predmesti 566 01 Vysoké Myto (CZ)
(72) Erfinder: Müller, Tomás, Hradec Králové (CZ)
(74) Vertreter: dompatent von Kreisler Selting Werner - Partnerschaft von Patent- und Rechtsanwälten mbB

(56) Entgegenhaltungen:
- WO-A1-02/42174
- WO-A1-2007/087895
- GB-A- 1 445 392
- KR-A- 20020 059 321

## Beschreibung

Die Erfindung betrifft einen Reinigungsmittelbehälter.

Aus dem Stand der Technik sind beispielsweise Reinigungsmittelbehälter zur Aufnahme von WC-Reinigungsflüssigkeiten bekannt. Sie weisen an ihrem distalen Ende eine Düse auf, durch die das Reinigungsmittel auf die Innenseite einer Toilettenschüssel appliziert werden kann, wenn ein Benutzer Druck auf den Reinigungsmittelbehälter ausübt. Es wird das Ziel verfolgt, die Reinigungsflüssigkeit möglichst gleichmäßig auf die gesamte Oberfläche der Toilettenschüssel zu verteilen, sodass keine Stelle ausgelassen wird. Damit keine Stelle ausgelassen wird, ist es notwendig, manche Abschnitte mehrmals mit der Reinigungsflüssigkeit zu benetzen, um sicherzustellen, dass die Reinigungsflüssigkeit die gesamte Oberfläche erreicht hat. Hierdurch werden unter Umständen andere Stellen der Oberfläche doppelt oder mit zu viel Reinigungsflüssigkeit benetzt, sodass es zu einer Verschwendung von Reinigungsflüssigkeit kommt.

Aus GB 1 445 392 A ist ein Ausgießadapter für einen Flüssigkeitsbehälter bekannt, mit einem mittleren Abschnitt zum Sichern des Adapters über einer Auslassöffnung des Behälters, einem oberen Abschnitt, der in einer nach außen weisenden Lippe endet, sowie einem unteren Abschnitt, der vom mittleren Abschnitt in den Behälter hineinragt und mehrere fensterartige Ausgabeöffnungen aufweist, wobei der untere Abschnitt eine Bodenwand und einen Spritzschutz mit mehreren Laschen aufweist, die in Umfangsrichtung beabstandet sind, um Öffnungen zwischen benachbarten Laschen zu definieren, und sich unterhalb der Bodenwand von dieser weg erstrecken. Weitere Flüssigkeitsbehälter mit Ausgießadapter sind in WO 02/42174 A1 und WO 2007/087895 A1 offenbart.

Aufgabe der Erfindung ist es, einen Reinigungsmittelbehälter zu Ausgabe einer Reinigungsflüssigkeit bereitzustellen, der eine gleichmäßige Applikation der Reinigungsflüssigkeit auf eine Oberfläche gestattet.

Die Lösung der Aufgabe erfolgt erfindungsgemäß durch die Merkmale des Anspruchs 1.

Der erfindungsgemäße Reinigungsmittelbehälter weist eine Düse mit mehreren Ausgabeöffnungen auf. Die Düse weist in radialer Richtung in ihrer Mitte einen ins Innere des Reinigungsmittelbehälters gerichteten Kegel auf, an dessen Umfang mehrere Schaufeln angebracht sind, die jeweils in Umfangsrichtung voneinander beabstandet sind. Die Schaufeln können auch an einer zylinderförmigen Basis angebracht sein, die an die Grundfläche des Kegels grenzt. Der Kegel dient dazu, das Reinigungsmittel in Richtung der Schaufeln zu lenken. Wird beispielsweise der Reinigungsmittelbehälter zusammengedrückt, so wird das Reinigungsmittel in Richtung des Kegels befördert und vom Kegel in die Ausgabeöffnungen zwischen den Schaufeln geleitet. Der Kegel bietet gegenüber einem an seiner Unterseite waagerecht endenden Zylinder den Vorteil, dass in einer solchen Ausgestaltung das Reinigungsmittel auf die Unterkante des Zylinders treffen würde und es zu unerwünschten Verwirbelungen käme. Dies kann durch den Kegel verhindert werden.

Durch den Abstand zwischen zwei benachbarten Schaufeln wird eine Ausgabeöffnung in Form eines Dreiecks gebildet, die sich in radialer Richtung nach au-βen verbreitert und deren Seiten gerade oder gebogen sind. Anders ausgedrückt, muss es sich nicht um ein Dreieck mit geraden Seiten handeln, sondern die Seiten können auch eine gebogene Form aufweisen, sodass das Dreieck z.B. in etwa die Form eine Haifischflosse aufweisen kann.

Ausgehend vom zentralen Kegel sind die Schaufeln in radialer Richtung nach außen abfallend angeordnet. Sie sind somit an ihrem in radialer Richtung inneren Ende mit dem Kegel in axialer Richtung an einem Punkt verbunden, der in axialer Richtung weiter außen als die in radialer Richtung distalen Enden der Schaufeln liegt.

Weiterhin sind die Schaufeln in Umfangsrichtung abfallend angeordnet. Anders ausgedrückt verlaufen sie nicht parallel zu einer Ebene, die in radialer Richtung verläuft, sondern in einem Winkel zur radialen Richtung, d.h. schräg zu dieser. Hierdurch wird der Effekt erzeugt, dass eine Reinigungsflüssigkeit, die mit Druck aus den Ausgabeöffnungen ausgegeben wird, diese nicht in axialer Richtung, sondern schräg zur axialen Richtung, d.h. in einem Winkel zu dieser sowie in abgeflachter Form verlässt. In abgeflachter Form bedeutet hierbei, dass aus jeder Ausgabeöffnung ein Flüssigkeitsstrahl ausgegeben wird, der einen flachen Querschnitt aufweist, d.h. der eine signifikant größere Breite als Höhe aufweist.

Es ist bevorzugt, dass die Schaufeln in Umfangsrichtung in einem Winkel von 20 - 70 Grad zu einer Ebene, die in radialer Richtung verläuft, angeordnet sind.

Weiterhin ist es bevorzugt, dass der Kegel an seiner Grundfläche eine zylinderförmige Basis aufweist, an deren Umfang die Schaufeln angebracht sind.

Weiterhin ist es bevorzugt, dass die zylinderförmige Basis sich in axialer Richtung nach außen über die Schaufeln hinaus erstreckt. Hierdurch wird verhindert, dass die einzelnen Strahlen des austretenden Reinigungsmittels sich nach dem Austritt schnell wiedervereinigen.

Weiterhin ist es bevorzugt, dass die Schaufeln in radialer Richtung von einer zylinderförmigen Umrandung umgeben sind, die sich in axialer Richtung über die Schaufeln hinaus erstreckt. Hierdurch kann ein unkontrolliertes Verteilen der einzelnen Strahlen in alle Richtungen verhindert werden. Durch die zylinderförmige Umrandung kann die Breite des Sprühstrahls reguliert werden. Je geringer das Übermaß ist, desto mehr kommt es zu einem Verspritzen zur Seite. Je höher das Übermaß ist, desto mehr tendieren die Einzelstrahlen wieder dazu, sich zu einem einzigen starken Strahl zu vereinigen. Versuche der Anmelderin haben ergeben, dass es vorteilhaft ist, wenn sich die zylinderförmige Umrandung zwischen 0,5 mm und 2,5 mm über die Schaufel hinaus erstreckt. Bei Werten unterhalb von 0,5 mm kommt es zu einem unkontrollierten Verspritzen der Flüssigkeit zu allen Seiten hin. Bei Werten oberhalb von 2.5 mm fließt die ausgegebene Flüssigkeit zu einem einzigen Strom zusammen, so dass der erfindungsgemäße Effekt eines gleichmäßigen Aufbringens des Reinigungsmittels nicht erreicht werden kann. Besonders bevorzugt erstreckt sich die zylinderförmige Umrandung in axialer Richtung zwischen 0,5 mm und 1.5 mm über die Schaufeln hinaus. Die Versuche der Anmelderin haben ergeben, dass in diesem Größenbereich eine bestmögliche gleichmäßige Verteilung des Reinigungsmittels auf der zu reinigenden Oberfläche erreicht werden kann.

In diesem Ausführungsbeispiel ist es bevorzugt, dass der Durchmesser der zylinderförmigen Umrandung zwischen 6 mm und 8 mm und vorzugsweise bei 7 mm liegt. Der Abstand der zylinderförmigen Umrandung zur zylinderförmigen Basis 20 beträgt bevorzugt 2.4 bis 2.6 mm, besonders bevorzugt 2,5 mm. Der Durchmesser der zylinderförmigen Basis 20 beträgt bevorzugt 1.9 bis 2.1 mm, besonders bevorzugt 2 mm.

Der erfindungsgemäße Reinigungsbehälter kann beispielsweise eine Öffnung aufweisen, auf die ein Düsenelement aufgeschraubt wird, an dessen distalem Ende die Düse angebracht ist. Dieses Düsenelement wiederum kann durch eine separate Verschlusskappe, die auf dieses aufgeschraubt wird, verschlossen werden. Nähere Details hierzu werden im Zusammenhang mit den Figuren erläutert.

Versuche der Anmeldering haben ergeben, dass Reinigungsmittel mit einer sehr großen Bandbreite verschiedener Viskositäten verwendet werden können, um den gewünschten Effekt der Erfindung zu erreichen. Die Versuche haben ergeben, dass bei einer Untergrenze der Viskosität von 12 mPa.s der gewünschte Effekt nicht mehr erzielt werden kann, da die Viskosität zu niedrig ist und sich das Produkt unkontrolliert verteilt. Bei einer Viskosität von 4000 mPa.s ist das Reinigungsmittel so zähflüssig, dass ebenfalls der gewünschte Effekt nicht erreicht werden kann. Die Viskosität wurde mit einem Brookfield DV-II-Pro Rotationsviskosimeter unter Verwendung eines temperierten Adapters gemessen. Die Viskosität wurde bei einer Probentemperatur von 20° C gemessen.

Durch die Merkmale der Erfindung kann der Effekt erreicht werden, dass einerseits der Strahl des Reinigungsmittels abgeflacht wird. Weiterhin kann sichergestellt werden, dass er in einem Winkel aus jeder Ausgabeöffnung ausgegeben wird und die Düse somit nicht in axialer Richtung verlässt, so dass er schräg auf eine zu behandelnde Oberfläche trifft. Dies verursacht den Effekt, dass das Reinigungsmittel in einer dünnen Schicht gleichmäßig auf eine zu behandelnde Oberfläche, beispielsweise eine Toilettenschüssel appliziert werden kann, wodurch die Verschwendung von Reinigungsmitteln verhindert werden kann.

Ein wesentliches Merkmal der Erfindung besteht darin, dass die Düse des erfindungsgemäßen Reinigungsmittelbehälters es ermöglicht, dass einzelne Strahlen aus den Öffnungen zwischen den Schaufeln der Düse austreten, die über dünne Membranen miteinander verbunden sind. Diese Membranen sorgen dafür, dass beispielsweise die Innenseite einer Toilettenschüssel, die mit einem Reinigungsmittel aus dem erfindungsgemäßen Reinigungsmittelbehälter benetzt werden soll, mit einem dünnen Film vollständig benetzt wird. Dies wird dadurch ermöglicht, dass durch die Membranen, die die einzelnen Strahlen verbinden, die gesamte zu benetzende Oberfläche benetzt wird, während gleichzeitig die Menge des benötigten Reinigungsmittels reduziert werden kann.

Im Folgenden werden bevorzugte Ausführungsformen anhand von Figuren erläutert.

Es zeigen:
- Figur 1: eine Draufsicht einer Ausführungsform eines erfindungsgemäßen Düsenelements
- Figur 2A: eine Ansicht von unten einer Ausführungsform eines erfindungsgemäßen Düsenelements
- Figur 2B: eine vergrößerte Ansicht des Randbereichs des Düsenelements
- Figur 3: eine Seitenansicht einer Ausführungsform eines erfindungsgemäßen Düsenelements
- Figur 4: eine geschnittene Ansicht einer Ausführungsform eines erfindungsgemäßen Düsenelements
- Figur 5: eine perspektivische Ansicht einer Ausführungsform eines erfindungsgemäßen Düsenelements
- Figur 6: eine geschnittene Ansicht einer Ausführungsform der erfindungsgemäßen Düse

In Figur 1 ist eine mögliche Ausgestaltung des erfindungsgemäßen Düsenelements 11 von oben dargestellt. Das Düsenelement ist von oben betrachtet kreisförmig ausgebildet, wobei sich im Mittelpunkt des Kreises die Düse 12 befindet. In der Mitte der Düse in radialer Richtung betrachtet befindet sich der Kegel 16, der jedoch an der Unterseite, d.h. der ins Innere der Flasche gerichteten Seite der Schaufeln angeordnet ist. Wie in Figur 6 sichtbar, erstreckt sich dieser in axialer Richtung nach unten in das Innere des Reinigungsmittelbehälters 10 hinein und verjüngt sich in dieser Richtung.

Wie ferner in Figur 6 sichtbar, weist der Kegel 16 an seiner Grundfläche g angrenzend eine zylinderförmige Basis 20 auf, die sich in axialer Richtung a nach oben bzw. nach außen über die Schaufeln 18a bis 18e hinaus erstreckt.

Weiterhin in Figur 6 sichtbar ist eine zylinderförmige Umrandung 22, die die Schaufeln 18a bis 18e in radialer Richtung r umgibt. Auch diese erstreckt sich in axialer Richtung a über die Schaufeln 18a bis 18e hinaus.

Die Schaufeln verlaufen in Umfangsrichtung nicht parallel zu einer Ebene, die in radialer Richtung verläuft, sondern in einem Winkel von 20° bis 70° hierzu. Hierdurch wird eine Verwirbelung bzw. Rotation des Reinigungsmittels erzeugt, das durch die Ausgabeöffnungen 14a bis 14e ausgegeben wird.

Diese Ausgabeöffnungen 14a bis 14e sind in den Figuren 1 und 2 sichtbar. Sie werden gebildet durch den Abstand zwischen zwei benachbarten Schaufeln 18a, 18b.

Wie in Figur 6 ferner sichtbar, sind die Schaufeln 18a bis 18e am unteren Ende der zylinderförmigen Umrandung 22 bzw. in einem Bereich, wo sich diese bereits in radialer Richtung verbreitert, befestigt. Jede Schaufel 18a bis 18e ist in der Mitte der Düse mit der zylinderförmigen Basis 20 des Kegels 16 verbunden, so dass der Kegel 16 durch die Schaufeln 18a bis 18e gehalten wird.

In der dargestellten Ausführungsform sind fünf Schaufeln 18a bis 18e sowie 5 Ausgabeöffnungen 14a bis 14e vorgesehen. Grundsätzlich kann die Düse auch mehr oder weniger Ausgabeöffnungen und Schaufeln aufweisen.

Weiterhin weisen die Schaufeln 18a bis 18e in radialer Richtung r betrachtet zu einer Ebene, die in radialer Richtung verläuft, einen Winkel auf. Dieser kann ebenfalls 20° bis 70° betragen. In einer konkreten Ausgestaltung kann der Winkel z.B. 27 Grad betragen.

An seiner Unterseite weist das Düsenelement 11 ein Gewinde 24 auf, mit dem es auf die Ausgabeöffnung eines Reinigungsmittelbehälters aufgeschraubt werden kann. Hierbei kann es sich beispielsweise um eine Flasche mit Reinigungsmittel handeln.

## Patentansprüche

1. Reinigungsmittelbehälter, mit
einer Düse (12) mit mehreren Ausgabeöffnungen (14a - 14e), wobei die Düse (12) in radialer Richtung (r) in ihrer Mitte einen ins Innere des Reinigungsmittelbehälters (10) gerichteten Kegel (16) aufweist, an dessen Umfang oder an dessen Basis umfangsseitig mehrere Schaufeln (18a - 18e) angebracht sind, die jeweils in Umfangsrichtung (u) voneinander beabstandet sind,
wobei durch den Abstand zwischen zwei benachbarten Schaufeln (18a, 18b) eine Ausgabeöffnung (14b) in Form eines Dreiecks gebildet wird, die sich in radialer Richtung (r) nach außen verbreitert und deren Seiten gerade oder gebogen sind,
wobei die Schaufeln (18a - 18e) ausgehend vom zentralen Kegel (16) in ihrem radialen Verlauf nach außen in axialer Richtung (a) abfallend angeordnet sind
und wobei die Schaufeln (18a - 18e) in Umfangsrichtung (u) abfallend angeordnet sind, sodass eine Reinigungsflüssigkeit, die mit Druck aus den Ausgabeöffnungen (14a - 14e) ausgegeben wird, diese nicht in axialer Richtung (a) sondern schräg zur axialen Richtung (a) und in abgeflachter Form verlässt.

2. Reinigungsmittelbehälter nach Anspruch 1, **dadurch gekennzeichnet, dass** die Schaufeln (18a - 18e) in Umfangsrichtung in einem Winkel von 20 - 70 Grad zu einer Ebene, die in radialer Richtung (r) verläuft, angeordnet sind.

3. Reinigungsmittelbehälter nach Anspruch 1 oder 2, **dadurch gekennzeichnet, dass** der Kegel (16) an seiner Grundfläche (g) eine zylinderförmige Basis (20) aufweist, an deren Umfang die Schaufeln (18a - 18e) angebracht sind.

4. Reinigungsmittelbehälter nach Anspruch 3, **dadurch gekennzeichnet, dass** die zylinderförmige Basis (20) sich in axialer Richtung (a) nach au-βen über die Schaufeln (18a - 18e) hinaus erstreckt.

5. Reinigungsmittelbehälter nach Anspruch 1 bis 4, **dadurch gekennzeichnet, dass** die Schaufeln (18a - 18e) in radialer Richtung (r) von einer zylinderförmigen Umrandung (22) umgeben sind, die sich in axialer Richtung (a) über die Schaufeln (18a - 18e) hinaus erstreckt.

## Claims

1. A detergent container, comprising
a nozzle (12) having several output openings (14a-14e), the nozzle (12) comprising a cone (16) in the radial direction (r) in its center directed into the inside of the detergent container (10), on the circumference or on the basis of which several blades (18a-18e) are circumferentially attached, which are each spaced apart from each other in the circumferential direction (u),
wherein an output opening (14b) in the form of a triangle is formed by the distance between two adjacent blades (18a, 18b), which widens outwards in the radial direction (r) and the sides of which are straight or bent,
wherein the blades (18a-18e) are arranged to slope downwards from the central cone (16) in their radial shape outwards in an axial direction (a), and wherein the blades (18a-18e) are arranged to slope downwards in the circumferential direction (u) so that a detergent liquid that is discharged from the outlet openings (14a-14e) under pressure does not leave the openings in the axial direction (a) but obliquely to the axial direction (a) and in a flattened form.

2. The detergent container according to claim 1, **characterized in that** the blades (18a-18e) are arranged in the circumferential direction at an angle of 20-70 degrees to a plane extending in the radial direction (r).

3. The detergent container according to claim 1 or 2, **characterized in that** the cone (16) has a cylindrical base (20) on its base area (g), on the circumference of which the blades (18a-18e) are attached.

4. The detergent container according to claim 3, **characterized in that** the cylindrical base (20) extends outwards in the axial direction (a) beyond the blade (18a-18e).

5. The detergent container according to claims 1 to 4, **characterized in that** the blades (18a-18e) are surrounded in the radial direction (r) by a cylindrical border (22) extending in the axial direction (a) beyond the blades (18a-18e).

## Revendications

1. Récipient pour agent de nettoyage, comportant une buse (12) comportant plusieurs ouvertures de distribution (14a - 14e), dans lequel la buse (12) présente, en son centre, dans la direction radiale (r), un cône (16) orienté vers l'intérieur du récipient pour agent de nettoyage (10), sur la périphérie ou sur la base duquel cône sont montées, côté périphérie, plusieurs pales (18a - 18e) qui sont respectivement espacées les unes des autres dans la direction périphérique (u), dans lequel une ouverture de distribution (14b) en forme de triangle est formée par la distance entre deux pales (18a, 18b) voisines, laquelle ouverture de distribution s'élargit vers l'extérieur dans la direction radiale (r) et dont les côtés sont droits ou courbés, dans lequel les pales (18a - 18e) sont disposées de manière inclinée vers l'extérieur dans la direction axiale (a) en partant du cône (16) central dans leur tracé radial, et dans lequel les pales (18a - 18e) sont disposées de manière inclinée dans la direction périphérique (u), de sorte qu'un liquide de nettoyage distribué sous pression par les ouvertures de distribution (14a - 14e) quitte celles-ci non pas dans la direction axiale (a), mais en oblique par rapport à la direction axiale (a) et sous une forme aplatie.

2. Récipient pour agent de nettoyage selon la revendication 1,
**caractérisé en ce que** les pales (18a - 18e) sont disposées dans la direction périphérique selon un angle allant de 20 à 70 degrés par rapport à un plan s'étendant dans la direction radiale (r).

3. Récipient pour agent de nettoyage selon la revendication 1 ou 2,
**caractérisé en ce que** le cône (16) présente, sur sa surface de base (g), une base cylindrique (20) sur la périphérie de laquelle sont montées les pales (18a - 18e).

4. Récipient pour agent de nettoyage selon la revendication 3,
**caractérisé en ce que** la base cylindrique (20) s'étend dans la direction axiale (a) vers l'extérieur au-delà des pales (18a - 18e).

5. Récipient pour agent de nettoyage selon les revendications 1 à 4,
**caractérisé en ce que** les pales (18a - 18e) sont entourées, dans la direction radiale (r), par une bordure (22) cylindrique qui s'étend dans la direction axiale (a) au-delà des pales (18a - 18e).
